# FASCICULE DE BREVET EUROPEEN

(11) **EP 2 143 499 B1**
(45) Date de publication et mention de la délivrance du brevet: **27.06.2012**
(21) Numéro de dépôt: 09164937.6
(22) Date de dépôt: 08.07.2009
(51) Int. Cl.: B05B 3/06, B05B 7/08, A62C 31/05, A62C 37/12

(54) **Élément a buse rotative**
Drehdüsenvorrichtung
Rotating nozzle assembly

(30) Priorité: 09.07.2008 EP 08159970
(43) Date de publication de la demande: 13.01.2010
(73) Titulaire: Phoenix Firefighting Technologies S.A., 1032 Romanel-sur-Lausanne (CH)
(72) Inventeur: Mariller, Alain, 1801, Le Mont-Pèlerin (CH)
(74) Mandataire: Grosfillier, Philippe

(56) Documents cités:
- EP-A- 0 135 334
- WO-A-03/022364
- FR-A- 2 583 507
- US-A- 1 577 225
- US-A- 2 177 851
- US-A- 3 004 719
- US-A- 3 460 988

## Description

### Domaine de l'invention

La présente invention concerne un élément à buse rotative permettant de projeter un liquide tel que de l'eau, sous forme de nuage. Typiquement, un tel élément peut être utilisé sur un système d'extinction d'incendies de type Sprinkler, pour créer un nuage d'eau froide. Bien entendu, l'élément à buse rotative n'est pas limité au domaine des installations d'extinction d'incendie et peut être employé dans tout autre domaine technique dans lequel la génération d'un nuage de liquide, comme de l'eau, est recherchée.
Le document FR 2 583 507 décrit un élément à base rotative selon le préambule de la revendication 1.

### Principe de l'invention

Un but de l'invention est de proposer un système simple et fiable qui permette de générer de tels nuages.
Ce but est atteint par un élément selon la revendication 1.

L'élément selon l'invention comprend un corps principal sur lequel est monté une buse rotative qui entre en rotation afin de créer le nuage du liquide distribué, comme par exemple de l'eau, comme il sera décrit ci-dessous en référence aux figures annexées.

### Description détaillée de l'invention

L'invention sera mieux comprise par la description de modes d'exécution et des figures qui l'accompagnent dans lesquelles
La figure 1 illustre une vue en coupe et en perspective d'un élément de l'invention selon un premier mode d'exécution;
La figure 2 illustre un vue en coupe de l'élément;
La figure 3 illustre une vue d'ensemble de l'élément;
La figure 4 illustre une vue en coupe des conduits de la buse tournante;
La figure 5 illustre une vue en perspective d'un élément selon un deuxième mode d'exécution; et
La figure 6 illustre une autre vue en perspective de l'élément selon le deuxième mode d'exécution.

Dans les figures 1 et 2, on voit une première vue en coupe (figures 1 et 2) et en perspective (figure 1) de l'élément 1. Il comprend un corps 2, par exemple de forme cylindrique et formant une cage, dans lequel une buse 3 est montée libre en rotation par l'intermédiaire de roulements 4, 5.

Tant qu'il n'y a pas de feu détecté (dans le cas où le système est utilisé dans une installation anti-incendie), de l'air sous pression arrive dans le corps 2 par les entrées 6 et traverse la partie supérieure de la buse 3 dans un trou 7 en appuyant sur un piston de blocage 8. Le piston est maintenu en position de blocage par une capsule 9.

Dès qu'un feu est détecté, la capsule 9 saute et libère la course du piston 8 qui descend en raison de la pression de l'air. Cet air sous pression peut ainsi pénétrer dans les conduits 10 de la buse tournante 3 (voir aussi les figures 3 et 4). Les conduits 10 comprennent également au moins une, mais de préférence plusieurs, sortie(s) latérale(s) 11 pour l'air qui permettent de créer la rotation par rapport au corps, à la manière d'une hélice.

En parallèle, la chute de pression due à l'évacuation de l'air par les sorties 11 va ouvrir une vanne et libérer l'arrivée d'eau qui va pénétrer dans le corps 2 par les entrées 12 (voir figure 3). Ces entrées communiquent avec une chambre 13 qui permet à l'eau ensuite d'entrer dans la buse tournante par les ouvertures 14 et dans les canaux 15 de la busc rotative 3 (voir figures 1 et 4).

Les canaux étant bouchés à leur extrémité éloignée du corps, l'eau sous pression est évacuée par les petites buses 16 (figure 4) qui débouchent au-dessus des ouvertures 11 qui quant à elles laissent s'échapper l'air sous pression.

De préférence, afin de maintenir une pression constante dans la buse et un débit identique au niveau des petites buses 16, on utilise un détendeur couplé au dispositif. Ainsi, la buse rotative crée un nuage d'eau par rotation générée par l'air et pulvérisation de l'eau sortant des buses 16.

Bien entendu, la buse rotative peut comprendre plus de deux branches comme représenté dans les figures 1 à 4.

Dans les figures 5 et 6, on a représenté une variante qui utilise le principe de l'invention, les éléments identiques au premier mode étant identifiés par les mêmes références numériques que dans le premier mode mais avec une pièce rotative 3' de forme cylindrique à la place des branches des figures 1 à 4. Dans cette exécution, les buses 17 sont orientées latéralement pour créer la rotation de la pièce 3'.

Comme indiqué ci-dessus, lors de l'utilisation du dispositif selon l'invention dans un réseau fragmenté avec plusieurs buses rotatives réparties, on emploie également un détendeur (ou autre système équivalent) afin de maintenir une pression constante au niveau des petites buses 16.

Les modes d'exécution donnés le sont à titre d'exemples non-limitatifs et des variations sont possibles en utilisant des moyens équivalents. On peut notamment utiliser d'autres moyens de détection que la capsule 9 pour bloquer et libérer le piston 8.

Le principe de l'invention peut être utilisé dans n'importe quelle installation, et pas seulement pour combattre un incendie. Dans cette application, on peut utiliser plusieurs buses selon l'invention réparties géographiquement dans des lieux à protéger. On peut également l'utiliser avec d'autres liquides que de l'eau et aussi un autre gaz que de l'air en fonction de l'application souhaitée.

Dans le cadre d'une autre application, on peut remplacer la capsule 9 par un autre moyen de retenue équivalent pour maintenir le piston de blocage en position, et le libérer lorsque cela est souhaité, déclenchant de cette façon le mécanisme et la rotation de la buse.

Le système selon l'invention peut être fabriqué dans n'importe quelle matière qui soit adaptée à l'usage prévu: métal, matière synthétique etc.

## Revendications

1. Elément (1) à buse rotative (3) permettant de créer un nuage de liquide, par exemple d'eau, comprenant au moins un corps (2) alimenté en gaz et en liquide, une buse rotative (3) comprenant au moins deux canaux (10.15) alimentés respectivement par ledit gaz et ledit liquide et ayant des buses (11,16) de sortie dudit gaz et dudit liquide, l'éjection dudit gaz par les buses de sortie de gaz (11) permettant d'une part d'entraîner ladite buse rotative (3) en rotation et d'autre part de pulvériser le liquide sortant des buses de sortie de liquide (16), ledit élément étant **caractérisé en ce qu'**il comprend en outre un moyen de blocage (8) empêchant le passage dudit gaz et dudit liquide et étant actionné par ledit gaz lorsqu'il est libéré d'un élément de blocage (9).

2. Elément selon la revendication 1, dans lequel il comprend au moins une entrée de gaz (6) communicant avec un canal (7), ledit canal (7) communicant avec au moins un conduit (10) dans la buse rotative (3), ledit conduit (10) permettant l'évacuation du gaz par lesdites buses de sortie de gaz (11),
une entrée de liquide (12) communicant avec une chambre (13), ladite chambre communicant avec un conduit à liquide (15) dans la buse rotative (3), ledit conduit à liquide (15) permettant l'évacuation du liquide par lesdites buses de sortie de liquide (16) et sa pulvérisation par le gaz issu des buses de sortie de gaz (11).

3. Elément selon la revendication précédente, dans lequel le canal (7) est fermé par ledit moyen de blocage ayant la forme d'un piston (8).

4. Elément selon la revendication précédente dans lequel l'élément de blocage est une capsule (9) qui est sensible à la chaleur.

5. Elément selon l'une des revendications précédentes, dans lequel la buse (3) est montée sur des roulements (4,5) dans le corps (2).

6. Elément selon l'une des revendications 2 à 5, dans lequel les conduits (10,15) s'étendent dans des branches de la buse rotative (3).

7. Elément selon l'une des revendications 2 à 5, dans lequel les conduits sont intégrés dans la buse rotative (3).

8. Installation comprenant au moins un élément selon l'une des revendications précédentes.

9. Installation selon la revendication précédente, ladite installation étant une installation d'extinction d'incendies.

10. Installation selon la revendication 8 ou 9, dans lequel le gaz est de l'air et le liquide est de l'eau.

## Claims

1. Element (1) having a rotary nozzle (3) for creating a cloud of liquid, for example water, comprising at least one body (2) fed with gas and with liquid, a rotary nozzle (3) comprising at least two passages (10, 15) fed with said gas and said liquid, respectively, and having outlet nozzles (11, 16) for said gas and said liquid, ejection of said gas via the gas outlet nozzles (11) enabling on the one hand driving of said rotary nozzle (3) in rotation and on the other hand spraying of the liquid leaving the liquid outlet nozzles (16), said element being **characterised in that** it further comprises blocking means (8) preventing said gas and said liquid from passing and being actuated by said gas when it is released from a blocking element (9).

2. Element according to claim 1 comprising at least one gas inlet (6) communicating with a passage (7), said passage (7) communicating with at least one pipe (10) in the rotary nozzle (3), said pipe (10) enabling evacuation of the gas via said gas outlet nozzles (11), a liquid inlet (12) communicating with a chamber (13), said chamber communicating with a liquid pipe (15) in the rotary nozzle (3), said liquid pipe (15) enabling evacuation of the liquid via said liquid outlet nozzles (16) and spraying thereof by the gas coming from the gas outlet nozzles (11).

3. Element according to the preceding claim wherein the passage (7) is closed by said blocking means in the form of a piston (8).

4. Element according to the preceding claim wherein the blocking element is a heat-sensitive capsule (9).

5. Element according to any one of the preceding claims wherein the nozzle (3) is mounted on bearings (4, 5) in the body (2).

6. Element according to any one of claims 2 to 5 wherein the pipes (10, 15) extend in branches of the rotary nozzle (3).

7. Element according to any one of claims 2 to 5 wherein the pipes are integrated into the rotary nozzle (3).

8. Installation comprising at least one element according to any one of the preceding claims.

9. Installation according to the preceding claim, said installation constituting a fire extinguishing system.

10. Installation according to claim 8 or 9 wherein the gas is air and the liquid is water.

## Patentansprüche

1. Element (1) mit Drehdüse (3), das die Erzeugung einer Wolke von Flüssigkeit, zum Beispiel Wasser, erlaubt, mit mindestens einem mit Gas und Flüssigkeit gespeisten Körper (2), mit einer Drehdüse (3), die mindestens zwei Kanäle (10, 15) enthält, die mit dem Gas bzw. der Flüssigkeit gespeist werden und Auslassdüsen (11, 16) des Gases und der Flüssigkeit haben, wobei der Ausstoß des Gases durch die Gasauslassdüsen (11) es einerseits erlaubt, die Drehdüse (3) in Drehung zu versetzen, und andererseits erlaubt, die aus den Flüssigkeitsauslassdüsen (16) austretende Flüssigkeit zu zerstäuben, wobei das Element **dadurch gekennzeichnet ist, dass** es außerdem eine Blockiereinrichtung (8) enthält, die den Durchgang des Gases und der Flüssigkeit verhindert und von dem Gas betätigt wird, wenn es von einem Blockierelement (9) freigesetzt wird.

2. Element nach Anspruch 1, wobei es mindestens Folgendes enthält
einen Gaseinlass (6), der mit einem Kanal (7) in Verbindung steht, wobei der Kanal (7) mit mindestens einer Leitung (10) in der Drehdüse (3) in Verbindung steht, wobei die Leitung (10) die Abfuhr des Gases durch die Gasauslassdüsen (11) erlaubt,
einen Flüssigkeitseinlass (12), der mit einer Kammer (13) in Verbindung steht, wobei die Kammer mit einer Flüssigkeitsleitung (15) in der Drehdüse (3) in Verbindung steht, wobei die Flüssigkeitsleitung (15) die Abfuhr der Flüssigkeit durch die Flüssigkeitsauslassdüsen (16) und ihre Zerstäubung durch das von den Gasauslassdüsen (11) stammende Gas erlaubt.

3. Element nach dem vorhergehenden Anspruch, wobei der Kanal (7) von der Blockiereinrichtung verschlossen wird, die die Form eines Kolbens (8) hat.

4. Element nach dem vorhergehenden Anspruch, wobei das Blockierelement eine wärmeempfindliche Kapsel (9) ist.

5. Element nach einem der vorhergehenden Ansprüche, wobei die Düse (3) auf Wälzlager (4, 5) im Körper (2) montiert ist.

6. Element nach einem der Ansprüche 2 bis 5, wobei die Leitungen (10, 15) sich in Zweigen der Drehdüse (3) erstrecken.

7. Element nach einem der Ansprüche 2 bis 5, wobei die Leitungen in die Drehdüse (3) integriert sind.

8. Anlage, die mindestens ein Element nach einem der vorhergehenden Ansprüche enthält.

9. Anlage nach dem vorhergehenden Anspruch, wobei die Anlage eine Feuerlöschanlage ist.

10. Anlage nach Anspruch 8 oder 9, wobei das Gas Luft und die Flüssigkeit Wasser ist.
